# FASCICULE DE BREVET EUROPEEN

(11) **EP 3 712 712 B1**
(45) Date de publication et mention de la délivrance du brevet: **20.10.2021**
(21) Numéro de dépôt: 19163395.7
(22) Date de dépôt: 18.03.2019
(51) Int. Cl.: G04B 19/06, G04B 45/00

(54) **CADRAN D'UNE PIECE D'HORLOGERIE POURVU D'UN DECOR TRIDIMENSIONNEL**
ZIIFFERBLATT EINER UHR, DAS MIT EINEM 3D-DEKOR VERSEHEN IST
DIAL FOR A TIMEPIECE PROVIDED WITH A THREE-DIMENSIONAL DECORATION

(43) Date de publication de la demande: 23.09.2020
(73) Titulaire: Montres Jaquet Droz SA, 2300 La Chaux-de-Fonds (CH)
(72) Inventeur: HURNI, David, 2300 La Chaux-de-Fonds (CH)
(74) Mandataire: ICB SA

(56) Documents cités:
- EP-A1- 3 339 979

## Description

### Domaine technique

La présente invention se rapporte au domaine des composants d'habillage en horlogerie, plus particulièrement à des pièces d'horlogerie comprenant un cadran qui supporte un décor tridimensionnel.

### État de la technique

Pour mettre en valeur les composants d'affichage classiques, certaines pièces d'horlogerie comportent, entre la plaque de base du cadran et la glace, un décor donnant une personnalité particulière à la pièce d'horlogerie. Le décor comporte, selon le cas, un automate, un motif en relief, ou la combinaison de l'un et de l'autre. Les décors peuvent être réalisés avec des matériaux précieux et fragiles, tels que le verre ou la nacre ou avec des matériaux plus lourds tels que le métal.

Le document EP-A-3339979 décrit un cadran pourvu d'un décor tridimensionnel, déporté distant de la plaque de base du cadran et fixé à la plaque de base via au moins un pied. Le décor est monté sur ledit pied à l'aide d'un canon agencé pour être chassé sur une portée supérieure du pied et en appui sur un épaulement dudit pied. Ce type de fixation est stable mais pour des pièces de décoration de poids et dimensions importantes, une pluralité de pieds est nécessaire, ce qui augmente la complexité du cadran

### Résumé de l'invention

La présente invention vise à fournir un cadran pourvu d'un décor tridimensionnel fixé au cadran par un moyen de fixation qui augmente la stabilité mécanique ainsi que la résistance du décor aux chocs et vibrations, par rapport à des solutions existantes.

Ce but est atteint par un cadran ainsi que par une pièce d'horlogerie selon les revendications annexées.

D'autres caractéristiques et avantages de la présente invention apparaîtront dans la description suivante de modes de réalisation préférés, présentés à titre d'exemple non limitatif en référence aux dessins annexés.

### Brève description des figures

- La figure 1 représente en perspective une plaque de base d'un cadran, pourvue d'un décor tridimensionnel selon l'invention.
- Les figures 2a et 2b représentent deux vues éclatées de l'ensemble des éléments qui permettent la fixation du décor à la plaque de base représentée à la figure 1.
- La figure 3a est une vue en plan du décor fixé à la plaque de base. Les figures 3b et 3c présentent des vues en coupe selon les sections A-A et B-B indiquées à la figure 3a.

### Description détaillée de formes d'exécution de l'invention

A la figure 1 et dans les vues éclatées des figures 2a et 2b, une plaque de base 1 d'un cadran de montre selon une forme d'exécution est représentée. Il s'agit d'une plaque qui ne forme qu'une partie du cadran, celuici étant réalisé par assemblage de la plaque 1 avec une ou plusieurs plaques additionnelles. Selon d'autres formes d'exécution, le cadran comprend une seule plaque de base. Un décor tridimensionnel 2 est fixé à la plaque de base et déporté à distance au-dessus de la plaque. Le décor 2 peut être un élément décoratif réalisé dans un matériau rigide tel qu'un métal de la nacre ou tout autre matériau. Le décor 2 comporte une surface supérieure 3 destinée à être disposée en regard de la glace de montre et une surface inférieure 4 destinée à être disposée du côté du cadran.

De manière caractéristique pour l'invention, le décor 2 est maintenu en position fixe par rapport à la plaque de base 1, au moyen d'un assemblage d'éléments qui ne comporte qu'un seul point d'attachement à la plaque de base 1, réalisé par une vis de fixation 5 vissée dans un trou fileté 6 ménagé dans la plaque de base 1. Les autres éléments de l'assemblage sont visibles aux figures 2a et 2b. On voit que le décor 2 est supporté en deux points de support distincts 10 et 11, respectivement par un pont de soutien 12 et par un pied de support 13 (fig.1). Les points de support 10 et 11 sont définis comme des points situés sur des lignes verticales qui passent par le centre des moyens de fixation du pied 13 et du pont 12 au décor 2, moyens dont des exemples seront décrits en détail ci-après.

Le pont de soutien 12 est une pièce qui comprend au moins une portion centrale inclinée ou courbée, de manière à ce que la projection du point de support 10 dans le plan de la plaque de base 1 soit éloignée de la vis de fixation 5. Selon la forme d'exécution représentée dans les figures, le pont de soutien 12 est une pièce rigide qui a la forme d'un bras incliné 18 comportant à son extrémité proximale un premier plateau 14 pourvu d'un trou traversant 15 et à son extrémité distale un deuxième plateau 16 également pourvu d'un trou traversant 17. Le premier plateau 14 est inséré ou, en d'autres mots, noyé dans une cavité 20 de la plaque de base 1, au fond de laquelle se trouve le trou fileté 6. La vis de fixation 5 passe à travers le trou 15 du premier plateau 14. Le deuxième plateau 16 est de préférence parallèle au premier plateau 14. Le deuxième plateau 16 est inséré ou, en d'autres mots, noyé dans une cavité 21 pratiquée dans la surface inférieure 4 du décor 2. Ladite cavité 21 est pourvue d'une tige centrale 22 qui passe à travers le trou 17 du deuxième plateau 16. Le deuxième plateau 16 est fixé au décor 2 par collage ou soudage. L'inclinaison du bras 18 est telle que le pont de soutien 12 maintient une distance fixe entre la plaque de base 1 et la surface inférieure 4 du décor 2.

De manière générale, le pied de support 13 comprend une extrémité proximale maintenue à une position fixe dans le plan de la plaque de base 1 et une extrémité distale attachée à la surface inférieure 4 du décor 2, au deuxième point de support 11, la projection du deuxième point 11 dans le plan de la plaque de base 1 étant éloignée de la vis de fixation 5 et de la projection du premier point 10. De préférence, les deux projections des points 10 et 11 et le centre de la vis de fixation 5 forment un triangle. Dans la forme d'exécution représentée dans les figures, le pied 13 comprend une tige 23 qui prend la forme d'une vis auxiliaire 23 vissée à son extrémité distale dans un trou fileté 24 pourvu dans la surface inférieure 4 du décor 2, ledit trou 24 étant préférentiellement non débouchant sur la surface supérieure 3 du décor. La vis auxiliaire 23 comprend à son extrémité proximale une tête de vis 25 qui est noyée dans une cavité 26 pourvue dans la plaque de base 1, qui immobilise la tige dans le plan de la plaque de base 1, avec une rondelle en silicone 27 installée entre le fond de la cavité 26 et la tête de vis 25.

La vis auxiliaire 23 et la vis de fixation 5 sont liées latéralement entre elles par une entretoise 30, montée au-dessus du premier plateau 14 du pont de soutien 12. L'entretoise 30 comprend un premier trou traversant 31 permettant l'insertion de la vis de fixation 5 par le dessus de l'entretoise 30 et un deuxième trou traversant 32 à côté du premier trou 31, le deuxième trou 32 permettant l'insertion de la vis auxiliaire 23 par le dessous de l'entretoise 30. Lorsque la vis de fixation 5 est serrée, elle solidarise le pont de support 12 et l'entretoise 30 à la plaque de base 1 du cadran. En même temps, l'entretoise 30 maintient la tête 25 de la vis auxiliaire 23 dans la cavité 26, tout en réalisant une liaison latérale entre la vis de fixation 5 et le pied de support 13 (dans ce cas la vis auxiliaire 23). Un tube rigide 33 entoure une portion de la vis auxiliaire 23, le tube 33 étant pressé entre la surface inférieure 4 du décor 2 et l'entretoise 30, lorsque la vis auxiliaire 23 est serrée. Une cavité 35 est pourvue dans la surface inférieure 4 du décor, pour recevoir l'extrémité du tube 33. Le trou fileté 24 qui reçoit l'extrémité de la vis auxiliaire 23 se trouve au fond de la cavité 35.

Aux figures 3a-3c, les éléments décrits ci-dessus sont visualisés dans des vues en coupe. Dans la forme d'exécution représentée dans les figures, la vis de fixation 5 n'est pas couverte par le décor 2. Ceci rend la vis de fixation 5 facilement accessible pour serrer la vis. Des formes dans lesquelles la vis de fixation 5 est partiellement ou totalement couverte par le décor 2 ne sont néanmoins pas exclues de la portée de l'invention. Dans ces cas, le serrage de la vis de fixation 5 requiert un accès latéral à la tête de la vis 5 par une pince ou clé de petites dimensions.

La solidarisation du décor 2 à la plaque de base 1 est effectuée par les étapes suivantes qui commencent par l'assemblage des différents éléments. La vis auxiliaire 23 est insérée dans le trou 32 de l'entretoise 30 et dans le tube 33. Le pont de soutien 12 est attaché à la surface inférieure 4 du décor 2 au point 11 et la vis auxiliaire 23 est vissée dans ladite surface inférieure 4 au point 10. Le tube 33 garantit que lorsque la vis auxiliaire 23 est serrée, le décor 2 est maintenu à une distance fixe de l'entretoise 30. Puis le décor 2 pourvu de l'assemblage d'éléments est monté sur la plaque de base 1 par placement de la tête de vis 25 dans la cavité 26 comprenant la rondelle en silicone 27 au fond de ladite cavité 26. La rondelle en silicone a une fonction d'absorption de chocs et vibrations, et elle permet de compenser les différences de tolérances de l'empilement des éléments en assurant un appui sur le cadran. Finalement, la vis de fixation 5 est insérée dans les trous 31 et 15 et serrée par vissage dans le trou fileté 6 de la plaque de base 1.

Cet assemblage permet, par l'intermédiaire de l'entretoise 30, de répartir les chocs et/ou vibrations entre la vis de fixation 5, le pont de soutien 12, et le pied de support 13 avec une absorption des vibrations et chocs par la rondelle en silicone 27. Ce système permet aussi de répartir le poids du décor 2 sur ces mêmes éléments. De ce fait, dans les deux cas, la charge sur la vis de fixation 5 est diminuée et cela fiabilise la fixation d'un décor 2 lourd.

Plusieurs détails techniques décrits pour la forme d'exécution représentée dans les figures ne sont pas limitatifs pour la portée de l'invention. Par exemple, le pied 13 peut avoir une forme différente et être attaché au décor 2 et/ou à la plaque de base 1 d'une manière alternative, par exemple par soudage ou collage. Il peut s'agir d'une tige collée ou soudée à la surface inférieure 4 du décor 2 et pourvue d'une portion à section augmentée qui remplit la même fonction que la tête de vis 25 de la vis auxiliaire 23. Le tube 33 peut être supprimé dans le dernier cas.La rondelle en silicone 27 peut être fabriquée en un autre matériau ayant des propriétés antichocs. La rondelle 27 peut ne pas être requise pour certains poids et/ou matériaux du décor. La fixation du pont de soutien 12 à la surface inférieure 4 du décor peut être réalisée par des moyens autres que par le plateau 16. Le plateau 14 peut également être remplacé par un élément équivalent qui permet la solidarisation par vissage du pont de soutien 12 avec l'entretoise 30 à la plaque de base 1.

## Revendications

1. Un cadran pour une pièce d'horlogerie, le cadran comportant une plaque de base (1) pourvue d'au moins un décor tridimensionnel (2) déporté distant de la plaque de base (1), le décor comprenant une surface inférieure (4) disposée du côté de la plaque de base (1) et une surface supérieure (3) opposée à la surface inférieure (4), dans lequel le décor (2) est monté sur la plaque de base (1) par un assemblage d'éléments comprenant :
- Une vis de fixation (5) vissée dans un trou fileté (6) ménagé dans la plaque de base (1),
- Un pont de soutien (12) comprenant une extrémité proximale solidarisée à la plaque de base (1) par la vis de fixation (5) et une extrémité distale attachée à un premier point (10) de la surface inférieure (4) du décor (2), la projection du premier point (10) dans le plan de la plaque de base (1) étant éloignée de la vis de fixation (5),
- Un pied de support (13) comprenant une extrémité proximale maintenue à une position fixe dans le plan de la plaque de base (1) et une extrémité distale attachée à un deuxième point (11) de la surface inférieure (4) du décor (2), la projection du deuxième point (11) dans le plan de la plaque de base (1) étant éloignée de la vis de fixation (5) et de la projection du premier point (10),
- Une entretoise (30) qui réalise une liaison latérale entre la vis de fixation (5) et le pied de support (13), l'entretoise (30) étant solidarisée avec le pont de soutien (12) à la plaque de base (1) par la vis de fixation (5).

2. Cadran selon la revendication 1, dans lequel les positions de la vis de fixation (5) et des projections des premier et deuxième points (10,11) forment un triangle dans le plan de la plaque de base (1).

3. Cadran selon la revendication 1 ou 2, dans lequel le pied de support (13) comprend une tige (23) dont l'extrémité distale est attachée à la surface inférieure (4) du décor (2), et dans lequel l'entretoise (30) est pourvue d'un trou traversant (32) qui permet le passage de la tige (23).

4. Cadran selon la revendication 3, dans lequel l'extrémité proximale de la tige (23) est formée d'une portion à section augmentée (25) qui est noyée dans une cavité (26) pratiquée dans la plaque de base (1), de manière à maintenir la portion à section augmentée (25) à une position fixe dans le plan de la plaque de base (1).

5. Cadran selon la revendication 4, dans lequel l'entretoise (30) maintient la portion à section augmentée (25) dans la cavité (26).

6. Cadran selon la revendication 4 ou 5, dans lequel l'assemblage comprend en outre une pièce (27) réalisée dans un matériau antichoc entre la portion à section augmentée (25) et le fond de la cavité (26).

7. Cadran selon l'une quelconque des revendications 3 à 6, dans lequel la tige (23) est essentiellement perpendiculaire par rapport au plan de la plaque de base (1).

8. Cadran selon la revendication 7, dans lequel la tige est une vis auxiliaire (23) dont la portion à section augmentée forme une tête de vis (25), et dans lequel le deuxième point (11) de la surface inférieure (4) du décor (2) est pourvu d'un trou fileté (24) dans lequel l'extrémité distale de la vis auxiliaire (23) est vissée.

9. Cadran selon la revendication 8, dans lequel le pied de support (13) comprend en outre un tube (33) qui entoure une portion de la vis auxiliaire (23) et dans lequel le tube (33) est serré entre l'entretoise (30) et la surface inférieure (4) du décor (2) par la force exercée par l'engagement de la vis auxiliaire (23) dans le trou fileté (24) pourvu dans la surface inférieure (4) du décor (2).

10. Cadran selon l'une quelconque des revendications précédentes, dans lequel le pont de soutien (12) comporte un bras (18) incliné par rapport au plan de la plaque de base (1).

11. Cadran selon l'une quelconque des revendications précédentes, dans lequel l'extrémité proximale du pont de soutien (12) comprend un premier plateau (14) noyé dans une première cavité (20) pratiquée dans la plaque de base (1), le trou fileté (6) ménagé dans la plaque de base (1) se trouvant au fond de ladite première cavité (20) dans laquelle le premier plateau (14) est noyé.

12. Cadran selon l'une quelconque des revendications précédentes, dans lequel l'extrémité distale du pont de soutien (12) comprend un deuxième plateau (16) noyé dans une deuxième cavité (21) pratiquée dans la surface inférieure (4) du décor (2).

13. Cadran selon l'une quelconque des revendications précédentes, dans lequel l'extrémité distale du pont de soutien (12) est attachée à la surface inférieure (4) du décor (2) par soudage ou collage.

14. Pièce d'horlogerie comprenant un cadran selon l'une quelconque des revendications précédentes.

15. Pièce d'horlogerie selon la revendication 14, dans laquelle la pièce d'horlogerie est une montre.

## Patentansprüche

1. Zifferblatt für eine Uhr, wobei das Zifferblatt eine Grundplatte (1), versehen mit mindestens einem von der Grundplatte (1) versetzten dreidimensionalen Dekor (2) umfasst, wobei das Dekor eine Unterseite (4), die auf Seiten der Grundplatte (1) angeordnet ist, und eine Oberseite (3) gegenüber der Unterseite (4) aufweist, wobei das Dekor (2) auf der Grundplatte (1) durch eine Baugruppe von Elementen montiert ist, die umfasst:
- eine Befestigungsschraube (5), die in ein in der Grundplatte (1) ausgespartes Gewindeloch (6) geschraubt ist,
- eine Stützbrücke (12), die ein durch die Befestigungsschraube (5) an der Grundplatte (1) befestigtes proximales Ende und ein an einem ersten Punkt (10) der Unterseite (4) des Dekors (2) befestigtes distales Ende aufweist, wobei die Projektion des ersten Punkts (10) in der Ebene der Grundplatte (1) von der Befestigungsschraube (5) entfernt ist,
- einen Stützfuß (13), der ein an einer festen Position in der Ebene der Grundplatte (1) gehaltenes proximales Ende und ein an einem zweiten Punkt (11) der Unterseite (4) des Dekors (2) befestigtes distales Ende aufweist, wobei die Projektion des zweiten Punkts (11) in der Ebene der Grundplatte (1) von der Befestigungsschraube (5) und von der Projektion des ersten Punkts (10) entfernt ist,
- einen Abstandhalter (30), der eine seitliche Verbindung zwischen der Befestigungsschraube (5) und dem Stützfuß (13) bildet, wobei der Abstandhalter (30) zusammen mit der Stützbrücke (12) durch die Befestigungsschraube (5) an der Grundplatte (1) befestigt ist.

2. Zifferblatt nach Anspruch 1, wobei die Positionen der Befestigungsschraube (5) und der Projektionen des ersten und des zweiten Punkts (10, 11) in der Ebene der Grundplatte (1) ein Dreieck bilden.

3. Zifferblatt nach Anspruch 1 oder 2, wobei der Stützfuß (13) einen Stift (23) aufweist, dessen distales Ende an der Unterseite (4) des Dekors (2) befestigt ist, wobei der Abstandhalter (30) mit einem Durchgangsloch (32) versehen ist, das den Durchgang des Stifts (23) ermöglicht.

4. Zifferblatt nach Anspruch 3, wobei das proximale Ende des Stifts (23) aus einem Abschnitt (25) mit vergrößertem Querschnitt gebildet ist, der in einen in der Grundplatte (1) ausgebildeten Hohlraum (26) eingelassen ist, derart, dass der Abschnitt (25) mit vergrößertem Querschnitt an einer festen Position in der Ebene der Grundplatte (1) gehalten wird.

5. Zifferblatt nach Anspruch 4, wobei der Abstandhalter (30) den Abschnitt (25) mit vergrößertem Querschnitt in dem Hohlraum (26) hält.

6. Zifferblatt nach Anspruch 4 oder 5, wobei die Baugruppe ferner ein Teil (27) umfasst, das gebildet ist aus einem stoßdämpfenden Material zwischen dem Abschnitt (25) mit vergrößertem Querschnitt und dem Boden des Hohlraums (26).

7. Zifferblatt nach einem der Ansprüche 3 bis 6, wobei der Stift (23) in Bezug auf die Ebene der Grundplatte (1) im Wesentlichen senkrecht ist.

8. Zifferblatt nach Anspruch 7, wobei der Stift eine Hilfsschraube (23) ist, deren Abschnitt mit vergrößertem Querschnitt einen Schraubenkopf (25) bildet, und wobei der zweite Punkt (11) der Unterseite (4) des Dekors (2) mit einem Gewindeloch (24) versehen ist, in das das distale Ende der Hilfsschraube (23) geschraubt ist.

9. Zifferblatt nach Anspruch 8, wobei der Stützfuß (13) ferner ein Rohr (33) aufweist, das einen Abschnitt der Hilfsschraube (23) umgibt, und wobei das Rohr (33) zwischen den Abstandhalter (30) und die Unterseite (4) des Dekors (2) durch die vom Eingriff der Hilfsschraube (23) in dem in der Unterseite (4) des Dekors (2) vorgesehenen Gewindeloch (24) ausgeübte Kraft eingeklemmt ist.

10. Zifferblatt nach einem der vorhergehenden Ansprüche, wobei die Stützbrücke (12) einen in Bezug auf die Ebene der Grundplatte (1) geneigten Arm (18) aufweist.

11. Zifferblatt nach einem der vorhergehenden Ansprüche, wobei das proximale Ende der Stützbrücke (12) eine erste Plattform (14) aufweist, die in einen in der Grundplatte (1) ausgebildeten ersten Hohlraum (20) eingelassen ist, wobei sich das in der Grundplatte (1) ausgebildete Gewindeloch (6) auf dem Boden des ersten Hohlraums (20), in den die erste Plattform (14) eingelassen ist, befindet.

12. Zifferblatt nach einem der vorhergehenden Ansprüche, wobei das distale Ende der Stützbrücke (12) eine zweite Plattform (16) aufweist, die in einen in der Unterseite (4) des Dekors (2) ausgebildeten zweiten Hohlraum (21) eingelassen ist.

13. Zifferblatt nach einem der vorhergehenden Ansprüche, wobei das distale Ende der Stützbrücke (12) an der Unterseite (4) des Dekors (2) durch Schweißen oder Kleben befestigt ist.

14. Uhr, umfassend ein Zifferblatt nach einem der vorhergehenden Ansprüche.

15. Uhr nach Anspruch 14, wobei die Uhr eine tragbare Uhr ist.

## Claims

1. A dial for a timepiece, the dial comprising a base plate (1) provided with at least one three-dimensional decoration (2) offset away from the base plate (1), the decoration comprising a lower surface (4) arranged on the side of the base plate (1) and an upper surface (3) opposite the lower surface (4), in which the decoration (2) is mounted on the base plate (1) by an assembly of elements comprising:
- A fixing screw (5) screwed into a threaded hole (6) arranged in the base plate (1),
- A support bar (12) comprising a proximal end secured to the base plate (1) by the fixing screw (5) and a distal end attached to a first point (10) of the lower surface (4) of the decoration (2), the projection of the first point (10) in the plane of the base plate (1) being away from the fixing screw (5),
- A support foot (13) having a proximal end held in a fixed position in the plane of the base plate (1) and a distal end attached at a second point (11) of the lower surface (4) of the decoration, the projection of the second point (11) in the plane of the base plate (1) being away from the fixing screw (5) and from the projection of the first point (10),
- A spacer (30) which forms a lateral connection between the fixing screw (5) and the support foot (13), the spacer (30) being secured with the support bar (12) to the base plate (1) by the fixing screw (5).

2. Dial according to claim 1, wherein the positions of the fixing screw (5) and of the projections of the first and second points (10, 11) form a triangle in the plane of the base plate (1).

3. Dial according to claim 1 or 2, wherein the support foot (13) includes an arbor (23) whose distal end is attached to the lower surface (4) of the decoration (2), and wherein the spacer (30) is provided with a through hole (32) for the passage of the arbor (23).

4. Dial according to claim 3, wherein the proximal end of the arbor (23) is formed of a portion of increased cross-section (25) which is embedded in a cavity (26) made in the base plate (1), in order to hold the portion of increased cross-section (25) in a fixed position in the plane of the base plate (1).

5. Dial according to claim 4, wherein the spacer (30) holds the portion of increased cross-section (25) inside the cavity (26).

6. Dial according to claim 4 or 5, wherein the assembly further comprises a part (27) made from a shock absorber material between the portion of increased cross-section (25) and the bottom of the cavity (26).

7. Dial according to any of claims 3 to 6, wherein the arbor (23) is essentially perpendicular with respect to the plane of the base plate (1).

8. Dial according to claim 7, wherein the arbor is a supplementary screw (23), whose portion of increased cross-section forms a screw head (25), and wherein the second point (11) of the lower surface (4) of the decoration (2) is provided with a threaded hole (24) into which the distal end of the supplementary screw (23) is screwed.

9. Dial according to claim 8, wherein the support foot (13) further comprises a tube (33) which surrounds one portion of the supplementary screw (23) and wherein the tube (33) is gripped between the spacer (30) and the lower surface (4) of the decoration (2) by the force exerted by the engagement of the supplementary screw (23) in the threaded hole (24) provided in the lower surface (4) of the decoration (2).

10. Dial according to any of the preceding claims, wherein the support bar (12) comprises an arm (18) inclined with respect to the plane of the base plate (1).

11. Dial according to any of the preceding claims, wherein the proximal end of the support bar (12) comprises a first plate (14) embedded in a first cavity (20) made in the base plate (1), the threaded hole (6) arranged in the base plate (1) being at the bottom of said first cavity (20) in which the first plate (14) is embedded.

12. Dial according to any of the preceding claims, wherein the distal end of the support bar (12) includes a second plate (16) embedded in a second cavity (21) made in the lower surface (4) of the decoration (2).

13. Dial according to any of the preceding claims, wherein the distal end of the support bar (12) is attached to the lower surface (4) of the decoration (2) by welding or adhesive bonding.

14. Timepiece including a dial according to any of the preceding claims.

15. Timepiece according to claim 14, wherein the timepiece is a watch.
